# EUROPÄISCHE PATENTSCHRIFT

(11) **EP 0 355 406 B1**
(45) Veröffentlichungstag und Bekanntmachung des Hinweises auf die Patenterteilung: **21.09.1994**
(21) Anmeldenummer: 89113328.2
(22) Anmeldetag: 20.07.1989
(51) Int. Cl.: F24C 15/00, F24C 15/20

(54) **Kochherd**
Cooker
Appareil de cuisson

(30) Priorität: 25.08.1988 DE 8810759 U
(43) Veröffentlichungstag der Anmeldung: 28.02.1990
(73) Patentinhaber: Bosch-Siemens Hausgeräte GmbH, 81669 München (DE)
(72) Erfinder: Husslein, Julius, Dipl.-Ing., D-8221 Vachendorf (DE); Detterbeck, Heinrich, D-8225 Traunreut (DE)

(56) Entgegenhaltungen:
- DE-U- 8 806 275
- DE-U- 8 806 276
- FR-A- 1 356 622
- US-A- 3 334 621
- US-A- 4 163 894

## Beschreibung

Die Erfindung bezieht sich auf einen Kochherd gemäß dem Oberbegriff des Patentanspruches 1.

Ein derartiger Kochherd ist bekannt aus US-A-4 163 894. Hierbei erstreckt sich das leistenartige Lüftungsgitter über die gesamte Herdbreite und unterscheidet sich in der farblichen Gestaltung nicht von der übrigen Frontseite des Herdgehäuses. Bei hellen oder gar weißen Herden besteht das Problem, daß schon nach relativ kurzer Betriebsdauer das helle bzw. weiße Lüftungsgitter sowie das darüberliegende Bedienpaneel durch den durch das Lüftungsgitter oder aus der geöffneten Herdtür austretenden Wrasen verschmutzt wird und sich dunkel verfärbt, so daß in relativ kurzen Abständen eine Reinigung notwendig erscheint. Ferner wird durch den heißen Wrasen das Lüftungsgitter merklich erhitzt, wodurch bei der Handhabung an der Herdfront Verletzungen zu befürchten sind.

Der Erfindung liegt die Aufgabe zugrunde, den bekannten Kochherd so zu verbessern, daß die vorgenannte Verletzungsgefahr vermindert wird und daß trotz unvermeidbarem Austritt von Wrasen aus dem Lüftungsgitter bzw. dem Türspalt die hiervon betroffene Frontfläche begrenzt wird und eine Beeinträchtigung des Erscheinungsbildes nicht mehr stattfindet.

Diese Aufgabe wird gemäß der Erfindung gelöst durch die im Kennzeichnungsteil des Patentanspruches 1 angegebenen Maßnahmen. Weitere vorteilhafte Ausgestaltungen der Erfindung ergeben sich aus den nachfolgenden Patentansprüchen.

Durch die geometrische Anbindung des Lüftungsgitters an die dunkel gefärbte Herdtür, insbesondere bei Herdtüren mit Glasfront und dunkler Hinterlegung, erscheint Lüftungsgitter und Herdtür als visuelle, dunkle Einheit, die sich optisch von den sie umgebenden Herdfrontflächen deutlich abhebt und dem Benutzer besondere Achtsamkeit bei der Berührung abverlangt. Hierbei erfolgt zumindest keine nennenswerte Verfärbung des Lüftungsgitters und - durch die Neigung desselben - auch des Bedienpaneels. Durch den Neigungswinkel ist ferner das Lüftungsgitter, vom Benutzer aus gesehen, nicht mehr als volle Einzelheit zu erkennen.

Weitere vorteilhafte Einzelheiten der Erfindung ergeben sich aus dem in der Zeichnung dargestellten und nachstehend beschriebenen Ausführungsbeispiel.

Es zeigt:
- Fig. 1: eine schematische Seiten-Schnittansicht eines Teiles des Kochherde,
- Fig. 2: eine schematische Frontansicht des Kochherdes.

Der Kochherd gemäß dem Ausführungsbeispiel ist als sogenannter Einbauherd ausgeführt und unterhalb einer Küchen-Arbeitsplatte 1 angeordnet. Im unteren Bereich des Kochherdes ist eine nur unvollständig gezeigte Backofenmuffel 2 mit Muffelflansch 3 angeordnet, auf deren frontseitige Muffelöffnung 4 eine Herdtür 5 aufklappbar oder aufschiebbar ist, wobei sich zwischen der inneren Begrenzung der Herdtür und dem Muffelflansch 3 eine umlaufende Dichtung 6 befindet. Die Herdtür besitzt frontseitig eine Glasplatte 7, die mit Ausnahme eines Fensterbereiches 8 mit einer dunklen oder schwarzen Bedruckung versehen ist. Im Fensterbereich 8 besitzt die Herdtür 5 im Bereich der inneren Begrenzung noch eine transparente Glasplatte 9. Ferner besitzt die Herdtür 5 einen bügelartigen Handgriff 10. Oberhalb der Herdtür 5 befindet sich ein Bedienpaneel 11, das zwei Frontflächen aufweist und zwar eine schräg nach vorne im Neigungswinkel a gegenüber der senkrechten Türfrontfläche geneigte untere Frontfläche 12 und eine obere, schräg nach hinten entsprechend dem Neigungswinkel b geneigte Frontfläche 13, auf welcher Bedienelemente 14 und dazugehörige Anzeigeelemente 15 angeordnet sind. Der Neigungswinkel a entspricht dem Blick durch einen Pfeil 16 angedeuteten Blickwinkel eines vor dem Kochherd stehenden Betrachters. Beim Ausführungsbeispiel sind die Herdfrontflächen, d.h. die Gehäusefrontflächen 12, 13 und 17 in heller, z.B. weißer Färbung ausgestaltet. Demgegenüber besitzt - wie ausgeführt - die gesamte Herdtür, mit Ausnahme des Fensterbereiches 8, eine dunkle, z.B. schwarze Färbung. Im Bereich der unteren Frontfläche 12 des Bedienpaneels 11 befindet sich vorzugsweise lösbar ein leistenartiges Lüftungsgitter 18, das mehrere waagerechten Lamellen 19 und dazwischen angeordnete Luftaustrittsspalte 20 besitzt. Dieses Lüftungsgitter 18 dient als frontseitige Abdeckung eines Luftführungskanales 21, durch den hindurch der bei Betrieb des Back- ofens entstehende fetthaltige Wrasen nach außen, d.h. zur Frontseite des Kochherdes hin abgeführt wird. Dieses Lüftungsgitter besteht vorzugsweise aus einem Kunststoffmaterial und besitzt an der Unterseite eine durchgehende Lippe 22, die praktisch nahtlos an die obere Begrenzung der Herdtür 5 anschließt. Das Lüftungsgitter 18 besitzt eine der Herdtür 5 entsprechende Breite und bildet zusammen mit der dunklen Herdtür eine visuelle Einheit. Da das Lüftungsgitter 18 ebenfalls schräg nach vorne um den Neigungswinkel a geneigt ist, ist es im Blickwinkel 16 vom Betrachter praktisch nicht als separates Teil erkennbar, insb., weil das Lüftungsgitter 18 zumindest frontseitig die gleiche Färbung besitzt wie die Herdtür 5.

## Patentansprüche

1. Kochherd mit einer durch eine Herdtür verschließbaren Backofenmuffel und einem oberhalb dieser Herdtür zwischen derselben und einem Bedienpaneel angeordneten, leistenartigen Lüftungsgitter, durch das hindurch vom Backofen her ankommender Wrasen nach außen abgeführt wird, wobei sich das Lüftungsgitter unmittelbar und in derselben Breite an den oberen Rand der Herdtür anschließt, **dadurch** **gekennzeichnet**, daß das Lüftungsgitter (18) die gleiche Färbung wie die Herdtür (5) besitzt, welche Herdtür (5) sich gegenüber den sie auch seitlich umgebenden Herdfrontflächen durch eine dunkle Färbung abhebt und daß das Lüftungsgitter (18) gegenüber der Türfrontfläche schräg nach vorne geneigt angeordnet ist.

2. Kochherd nach Anspruch 1, dadurch gekennzeichnet, daß der Neigungswinkel (a) dem Blickwinkel des vor dem Kochherd stehenden Betrachters entspricht.

3. Kochherd nach Anspruch 2, dadurch gekennzeichnet, daß das Lüftungsgitter (18) Bestandteil des Bedienpaneels (11) ist, das eine entsprechend dem Neigungswinkel (a) des Lüftungsgitters (18) schräg nach vorne geneigte untere Frontfläche (12) und darüber eine nach hinten geneigte, die Anzeige- und Bedienelemente (14, 15) aufweisende obere Frontfläche (13) besitzt.

## Claims

1. Cooking stove with a baking oven muffle which is closable by a stove door and a strip-like ventilation grating, which is arranged above this stove door between the same and an operating panel and through which vapours arriving from the baking oven are conducted away outwards, wherein the ventilation grating adjoins directly and in the same width at the upper rim of the stove door, characterised thereby, that the ventilation grating (18) has the same colouration as the stove door (5), which stove door (5) stands out from the stove front surfaces surrounding it also laterally by a dark colouration and that the ventilation grating (18) is arranged to be inclined obliquely forwards relative to the door front surface.

2. Cooking stove according to claim 1, characterised thereby, that the angle (a) of inclination corresponds with the angle of view of the observer standing in front of the cooking stove.

3. Cooking stove according to claim 2, characterised thereby, that the ventilation grating (18) is a component of the operating panel (11), which has a lower front surface (12) inclined obliquely forwards in correspondence with the angle (a) of inclination of the ventilation grating (18) and thereover a rearwardly inclined upper front surface (13) displaying the indicating and operating elements (14, 15).

## Revendications

1. Four comprenant un moufle de four pouvant être fermé à l'aide d'une porte de four et une grille d'aération en forme de bande qui est disposée au-dessus de la porte de four entre cette dernière et un bandeau de commande, et par laquelle les vapeurs provenant de l'intérieur du four sont évacuées vers l'extérieur, la grille d'aération se raccordant directement et avec la même largeur au bord supérieur de la porte de four, caractérisé par le fait que la grille d'aération (18) présente la même coloration que la porte de four (5), laquelle porte de four (5) se détache par une coloration sombre des surfaces frontales du four qui l'entourent également latéralement, et que la grille d'aération (18) est disposée inclinée de façon oblique vers l'avant par rapport à la face frontale de la porte.

2. Four suivant la revendication 1, caractérisé par le fait que l'angle d'inclinaison (a) correspond à l'angle de vision de l'observateur se trouvant devant le four.

3. Four suivant la revendication 2, caractérisé par le fait que la grille d'aération (18) fait partie du bandeau de commande (11) qui possède une face frontale inférieure (12) inclinée de façon oblique vers l'avant de façon correspondante à l'angle d'inclinaison (a) de la grille d'aération (18) et, au-dessus, une face frontale supérieure (13) inclinée vers l'arrière et présentant les éléments indicateurs et de commande (14, 15).
